# EUROPÄISCHE PATENTSCHRIFT

(11) **EP 2 540 881 B1**
(45) Veröffentlichungstag und Bekanntmachung des Hinweises auf die Patenterteilung: **31.07.2013**
(21) Anmeldenummer: 11005224.8
(22) Anmeldetag: 28.06.2011
(51) Int. Cl.: D02H 3/00

(54) **Musterkettenschärmaschine**
Sample warper
Ourdissoir d'échantillonnage

(43) Veröffentlichungstag der Anmeldung: 02.01.2013
(73) Patentinhaber: Karl Mayer Textilmaschinenfabrik GmbH, 63179 Obertshausen (DE)
(72) Erfinder: Hohm, Jürgen, 63820 Elsenfeld (DE); Fuhr, Martin, 63486 Bruchköbel (DE)
(74) Vertreter: Knoblauch, Andreas

(56) Entgegenhaltungen:
- EP-A1- 1 882 761
- EP-A1- 1 930 489
- DE-A1- 3 301 195
- US-A- 3 648 338

## Beschreibung

Die Erfindung betrifft eine Musterkettenschärmaschine (siehe z.B. EP-A-1930 489) mit einer Schärtrommel, die eine Achse und parallel zu der Achse bewegbare Transportflächen an ihrem Umfang aufweist, einer Hilfstransporteinrichtung, die einen Aufnahmebereich vor einer Stirnseite der Schärtrommel aufweist, einem Gatter, in dem mindestens eine Spule angeordnet ist, und mindestens einem Fadenführer, der zwischen dem Gatter und der Schärtrommel angeordnet ist und einen Faden von der Spule zu der Schärtrommel führt, wobei der Fadenführer und die Schärtrommel relativ zueinander in Umfangsrichtung um die Achse und in Axialrichtung parallel zu der Achse bewegbar sind und der Faden in Abhängigkeit von einer Position des Fadenführers parallel zur Achse auf dem Umfang der Schärtrommel oder auf der Hilfstransporteinrichtung ablegbar ist.

Eine Musterkettenschärmaschine dient dazu, eine Musterkette, also eine Kette mit einer begrenzten Länge zu erzeugen. Zu diesem Zweck werden ein oder mehrere Fäden gleichzeitig um den Umfang der Schärtrommel geführt und dort auf den Transportflächen abgelegt. Um die Fäden um den Umfang der Schärtrommel zu führen, kann man entweder den oder die Fadenführer um den Umfang der Schärtrommel bewegen oder man verwendet in Umfangsrichtung stationär gehaltene Fadenführer und dreht die Schärtrommel. Wenn mehrere Fäden gleichzeitig gewickelt werden, bezeichnet man diese Fäden auch als "Band". Das Band wird bei jeder Windung etwas versetzt, so dass ein Wickel entsteht, der eine konusförmige Stirnseite aufweist.

Um die Musterungsmöglichkeiten zu erweitern, kann man die Fadenführer so steuern, dass sie den Faden entweder auf dem Umfang der Schärtrommel ablegen oder den Faden aus dem Musterungsvorgang herausnehmen. Wenn der Faden auf dem Umfang der Schärtrommel abgelegt wird, muss sich der Fadenführer in einem Bereich innerhalb der axialen Länge der Schärtrommel befinden. Wenn der Faden aus dem Musterungsvorgang herausgenommen wird, wird der Fadenführer hingegen vor die Stirnseite der Schärtrommel verfahren, so dass der Faden auf der Hilfstransporteinrichtung abgelegt werden kann.

Der Wechsel zwischen einer Position, in der der Faden auf dem Umfang der Schärtrommel abgelegt wird, und einer Position, in der der Faden auf der Hilfstransporteinrichtung abgelegt wird, kann relativ häufig erfolgen. In Abhängigkeit von der Anzahl der verwendeten Fäden, der Mustergebung und der Breite der Kette kann ein derartiger Wechsel mehrere hundertmal pro Kette erfolgen.

Gelegentlich kann es möglich sein, dass ein Faden, der eigentlich auf der Trommel abgelegt werden soll, noch auf die Hilfstransporteinrichtung gewickelt wird. Auch der umgekehrte Fall ist möglich, bei dem ein Faden, der aus dem Mustervorgang herausgenommen wird und auf der Hilfstransporteinrichtung aufgewickelt werden soll, sich beispielsweise an einem anderen Fadenführer verhakt und dadurch noch auf der Trommel abgelegt wird. Wenn ein derartiger Fehler auftritt, führt dies zu einer Qualitätsminderung der Musterkette.

Der Erfindung liegt die Aufgabe zugrunde, eine Musterkette mit möglichst hoher Qualität herzustellen.

Diese Aufgabe wird bei einer Musterkettenschärmaschine der eingangs genannten Art dadurch gelöst, dass zwischen der Spule und der Schärtrommel ein Fadengeschwindigkeits-Sensor angeordnet ist.

Der Fadengeschwindigkeits-Sensor ermittelt die aktuelle Geschwindigkeit des Fadens. Wenn man diese Geschwindigkeit kennt, ist man in der Lage, zu entscheiden, ob der Faden auf dem Umfang der Schärtrommel oder auf der Hilfstransporteinrichtung abgelegt wird. Wenn der Faden auf dem Umfang der Schärtrommel abgelegt wird, dann hat eine Windung eine Länge, die proportional zum Durchmesser der Schärtrommel ist. Wenn der Faden hingegen auf die Hilfstransporteinrichtung abgelegt wird, hat eine Windung einen Umfang, der vom Durchmesser der Hilfstransporteinrichtung abhängt. Da beide Windungen in der gleichen Zeit erzeugt werden, erlaubt die Ermittlung der Fadengeschwindigkeit eine zuverlässige Aussage darüber, ob der entsprechende Faden auch dort abgelegt wird, wo dies gewünscht ist. Ein normaler Fadenspannungssensor kann dies nicht leisten, weil der Faden in beiden Fällen gespannt ist, also unabhängig davon, ob er auf dem Umfang der Schärtrommel oder auf der Hilfstransporteinrichtung abgelegt wird.

Vorzugsweise erzeugt der Fadengeschwindigkeits-Sensor ein erstes Signal, wenn sich der Faden in einem ersten Geschwindigkeitsbereich bewegt, und ein zweites Signal, wenn sich der Faden in einem zweiten Geschwindigkeitsbereich bewegt, wobei sich der erste Geschwindigkeitsbereich vom zweiten Geschwindigkeitsbereich unterscheidet. Man benötigt also nicht den konkreten Wert der Fadengeschwindigkeit. Man kann sich vielmehr damit begnügen, festzustellen, ob sich der Faden in einem ersten Geschwindigkeitsbereich oder in einem zweiten Geschwindigkeitsbereich bewegt. Wenn er sich beispielsweise im ersten Geschwindigkeitsbereich bewegt, kann man davon ausgehen, dass er auf die Hilfstransporteinrichtung aufgewickelt wird. Wenn er sich hingegen im zweiten Geschwindigkeitsbereich bewegt, kann man davon ausgehen, dass er eine Windung auf dem Umfang der Schärtrommel bildet. Damit lässt sich der Aufwand für den Fadengeschwindigkeits-Sensor klein halten. Auch die Auswertung wird vereinfacht, weil man im Grunde nur noch auf zwei Signale achten muss. Die Signale können unmittelbar an der Position erzeugt werden, an der der Faden durch den Sensor läuft. Es ist aber auch möglich, das erste Signal und das zweite Signal erst in einer Auswerteinrichtung des Fadengeschwindigkeitssensors zu erzeugen, an die Messwerte analog oder digital übertragen werden.

Vorzugsweise weisen der erste Geschwindigkeitsbereich und der zweite Geschwindigkeitsbereich einen vorbestimmten Abstand zueinander auf. Damit ergibt sich ein Sicherheitsbereich. Wenn der Faden eine Geschwindigkeit hat, die zwischen den beiden Geschwindigkeitsbereichen liegt, ist dies ein deutliches Zeichen dafür, dass ein anderer Fehler vorliegt.

Bevorzugterweise weist der Fadengeschwindigkeits-Sensor einen Lerneingang auf, mit dem eine aktuelle Fadengeschwindigkeit dem ersten Geschwindigkeitsbereich oder dem zweiten Geschwindigkeitsbereich zuweisbar ist. Man kann in diesem Fall beispielsweise so vorgehen, dass man den Faden auf dem Umfang der Schärtrommel ablegt und die Windungen dort mit der später gewünschten Betriebsgeschwindigkeit erzeugt. Sobald die Betriebsgeschwindigkeit erreicht ist, kann man dem Fadengeschwindigkeits-Sensor beispielsweise durch ein Signal mitteilen, dass diese Geschwindigkeit zum zweiten Geschwindigkeitsbereich gehört. Danach legt man den Faden auf der Hilfstransporteinrichtung ab und teilt dem Fadengeschwindigkeits-Sensor dann mit, dass diese Geschwindigkeit zum ersten Geschwindigkeitsbereich gehört.

Vorzugsweise umfasst der erste Geschwindigkeitsbereich Geschwindigkeiten von 0 bis 60 m/min und der zweite Geschwindigkeitsbereich Geschwindigkeiten von mehr als 200 m/min. Der Abstand zwischen diesen beiden Geschwindigkeitsbereichen ist ausreichend für einen stabilen Betrieb. Eine Schärtrommel hat vielfach einen Durchmesser in der Größenordnung von etwa 2,3 m. Die Hilfstransporteinrichtung hat vielfach einen Durchmesser von weniger als 5 mm. Sobald ein Betriebszustand erreicht ist, bei dem die Musterkette mit mehr als 30 U/min erzeugt wird, kann der Fadengeschwindigkeits-Sensor zuverlässig arbeiten.

Vorzugsweise ist der Fadengeschwindigkeits-Sensor am Ausgang des Gatters angeordnet. Damit hat der Fadengeschwindigkeits-Sensor die größtmögliche Entfernung von der Schärtrommel. Wenn also ein Fehler auftritt, besteht die Möglichkeit, die Schärtrommel oder die Fadenführer anzuhalten, so dass noch nicht allzu viel Faden an der falschen Position aufgewickelt worden ist.

Vorzugsweise bildet der Fadengeschwindigkeits-Sensor eine Fadenführung. Damit können die Fäden noch besser geführt werden.

Vorzugsweise sind mehrere Fadengeschwindigkeits-Sensoren gruppenweise zusammengefasst. Dies hat mehrere Vorteile. Zum einen kann man eine Gruppe von Sensoren mechanisch relativ stabil ausbilden. Zum anderen kann man die gruppenweise zusammengefassten Sensoren auch signalmäßig zusammenfassen, was die Auswertung erleichtert.

Vorzugsweise ist der Fadengeschwindigkeits-Sensor über eine Bus-Leitung mit einer Steuereinrichtung der Musterkettenschärmaschine verbunden. Der Fadengeschwindigkeits-Sensor teilt der Steuereinrichtung die aktuelle Geschwindigkeit des Fadens mit, wobei es im Grunde ausreicht, wie oben ausgeführt, mitzuteilen, ob sich der Faden mit einer Geschwindigkeit aus dem ersten Geschwindigkeitsbereich oder aus dem zweiten Geschwindigkeitsbereich bewegt. Die Steuereinrichtung vergleicht dann, ob die Geschwindigkeit mit der gewünschten Position übereinstimmt. Wenn dies nicht der Fall ist, kann sie ein Fehlersignal erzeugen und den Wickelvorgang beispielsweise unterbrechen.

Vorzugsweise ist der Fadengeschwindigkeits-Sensor als piezoelektrischer Sensor ausgebildet. Ein piezoelektrischer Sensor kann relativ klein bauen. Er reicht für die gewünschte Anwendung vollkommen aus.

Die Erfindung wird im Folgenden anhand eines bevorzugten Ausführungsbeispiels in Verbindung mit der Zeichnung beschrieben. Hierin zeigen:
- Fig. 1: eine stark schematisierte Darstellung einer Musterkettenschärmaschine und
- Fig. 2: eine Leiste mit acht Fadengeschwindigkeits-Sensoren.

Fig. 1 zeigt in stark schematisierter Form eine Musterkettenschärmaschine 1 mit einer Schärtrommel 2 und einem Gatter 3. Die Schärtrommel 2 ist im vorliegenden Ausführungsbeispiel um eine Achse 4 drehbar, was durch einen Pfeil 5 symbolisiert ist. Am Umfang der Schärtrommel 2 sind mehrere Transportbänder 6 angeordnet, die Transportflächen bilden. Das jeweils äußere Trum der Transportbänder 6 kann parallel zur Achse 4 bewegt werden. Ein hierzu notwendiger Antrieb ist aus Gründen der Übersicht nicht dargestellt. Die Transportbänder 6 werden im vorliegenden Fall so bewegt, dass ihre Bewegung von der rechten Stirnseite zur linken Stirnseite der Schärtrommel 2 gerichtet ist. Dies bezieht sich auf die Darstellung der Fig. 1.

An der rechten Stirnseite der Schärtrommel 2 ist eine Hilfstransporteinrichtung 7 angeordnet, die beispielsweise als "Mittelschnur" ausgebildet ist und sich mit der gleichen Drehzahl dreht, wie die Schärtrommel 2, wenn eine Musterkette hergestellt werden soll.

Im Gatter 3 sind mehrere Spulen 8a, 8b, 8c angeordnet. Dargestellt sind drei Spulen 8a, 8b, 8c. Es liegt aber auf der Hand, dass auch mehr Spulen verwendet werden können, beispielsweise 128 Spulen.

Von jeder Spule 8a, 8b, 8c wird ein Faden 9a, 9b, 9c abgezogen und durch einen Fadenführer 10a, 10b, 10c geleitet. Die Fadenführer 10a, 10b, 10c sind jeweils individuell durch Antriebe 11a, 11b, 11c, die hier durch Pfeile symbolisiert sind, parallel zur Achse 4 der Schärtrommel 2 verlagerbar. Die Fadenführer 10a, 10b, 10c können so positioniert werden, dass sie sich innerhalb der axialen Länge der Schärtrommel 2 befinden. Dies ist für die Fadenführer 10a, 10b dargestellt. Die Fadenführer können aber auch so positioniert werden, dass sie sich vor der Stirnseite der Schärtrommel 2 befinden, also im Bereich der Hilfstransporteinrichtung 7. Wenn die Schärtrommel 2 gedreht wird und mit ihr die Hilfstransporteinrichtung 7, dann werden die Fäden 9a, 9b auf die Schärtrommel 2 aufgewickelt und der Faden 9c auf die Hilfstransporteinrichtung 7. In jedem Fall werden die Fäden 9a, 9b, 9c gespannt gehalten.

Für jeden Faden 9a, 9b, 9c ist ein Fadengeschwindigkeits-Sensor 12a, 12b, 12c vorgesehen, die die jeweils aktuelle Geschwindigkeit der Fäden 9a, 9b, 9c ermitteln. Dabei muss diese Geschwindigkeit nicht übermäßig genau ermittelt werden. Es reicht aus, festzustellen, ob die Fäden 9a, 9b, 9c sich mit einer Geschwindigkeit bewegen, die in einem ersten Geschwindigkeitsbereich oder in einem zweiten Geschwindigkeitsbereich liegt. Der erste Geschwindigkeitsbereich kann beispielsweise Geschwindigkeiten von 0 bis 60 m/min und der zweite Geschwindigkeitsbereich Geschwindigkeiten von 200 m/min oder mehr umfassen.

Mit Hilfe der Fadengeschwindigkeits-Sensoren ist es dann möglich, festzustellen, ob die Fäden 9a, 9b, 9c auf dem Umfang der Schärtrommel 2 aufgewickelt werden oder auf der Hilfstransporteinrichtung 7. Wenn man beispielsweise annimmt, dass die Schärtrommel 2 mit 100 U/min gedreht wird, dann beträgt die Geschwindigkeit der Fäden 9a, 9b, die auf der Schärtrommel 2 aufgewickelt werden, 700 m/min (der Umfang der Schärtrommel 2 liegt üblicherweise bei etwa 7 m), während die Geschwindigkeit des Fadens 9c, der auf die Hilfstransporteinrichtung 7 aufgewickelt wird, kleiner als 5 cm/min ist, wenn man annimmt, dass die Hilfstransporteinrichtung einen Durchmesser von 1 cm hat. Wenn man eine noch dünnere Hilfstransporteinrichtung 7 verwendet, dann ist die Geschwindigkeit noch geringer.

Mit Hilfe der Fadengeschwindigkeits-Sensoren 12a, 12b, 12c kann man also feststellen, ob ein Faden, der eigentlich auf dem Umfang der Schärtrommel 2 aufgewickelt werden soll, auch tatsächlich dort aufgewickelt wird oder ob er aufgrund einer Fehlfunktion auf der Hilfstransporteinrichtung 7 aufgewickelt wird. Gleiches gilt im umgekehrten Fall. Man kann feststellen, ob ein Faden, der eigentlich aus dem Schärvorgang herausgenommen werden und auf die Hilfstransporteinrichtung 7 aufgewickelt werden soll, dort auch aufgewickelt wird oder ob er nach wie vor auf dem Umfang der Schärtrommel 2 aufgewickelt wird.

Die Fadengeschwindigkeits-Sensoren 12a, 12b, 12c sind über eine Bus-Leitung 13 mit einer Steuereinrichtung 14 verbunden. Die Steuereinrichtung 14 steuert über Steuerleitungen 15a, 15b, 15c die Fadenführer 10a, 10b, 10c. Sie "weiß" also, wo sich die einzelnen Fadenführer 10a, 10b, 10c befinden und wie schnell die jeweiligen Fäden 9a, 9b, 9c eigentlich laufen sollten. Sie kann dann diese Soll-Geschwindigkeiten mit den durch die Fadengeschwindigkeits-Sensoren 12a, 12b, 12c ermittelten Ist-Geschwindigkeiten vergleichen. Wenn der Vergleich eine Übereinstimmung ergibt, wird die Musterkette wunschgemäß geschärt. Wenn der Vergleich keine Übereinstimmung ergibt, liegt ein Fehler vor. Die Steuereinrichtung 14 kann die Schärtrommel 2 dann anhalten und ein Fehlersignal ausgeben, so dass eine Bedienungsperson die Situation überprüfen kann.

Dadurch, dass man lediglich feststellt, ob die aktuelle Geschwindigkeit eines Fadens 9a, 9b, 9c in einem Geschwindigkeitsbereich liegt, ist es auch unerheblich, ob sich der Wickeldurchmesser auf der Schärtrommel 2 oder auf der Hilfstransporteinrichtung 7 beim Wickeln vergrößert hat.

Es ist auch unerheblich, ob man eine Musterkette dadurch erzeugt, dass man die Schärtrommel 2 dreht und die Fadenführer 10a, 10b, 10c in Umfangsrichtung ortsfest belässt oder ob man die Schärtrommel 2 beim Aufwickeln gegen Drehung sichert und die Fadenführer 10a, 10b, 10c rotieren lässt. Im letzten Fall wird das Gatter 3 als Drehgatter ausgebildet, das mit den Fadenführern 10a, 10b, 10c rotiert. Die Fadengeschwindigkeits-Sensoren 12a, 12b, 12c rotieren in diesem Fall mit.

Fig. 2 zeigt ein Modul 15, in dem acht Fadengeschwindigkeits-Sensoren 12 zu einer Gruppe zusammengefasst sind. Die Signale dieser acht Fadengeschwindigkeits-Sensoren 12 werden über eine gemeinsame Leitung 16 an die Bus-Leitung 13 weitergegeben, so dass die Fadengeschwindigkeits-Sensoren 12 nicht nur mechanisch zusammengefasst sind, sondern auch signalmäßig gruppenweise ausgewertet werden können. Dabei wird natürlich jeder Fadengeschwindigkeits-Sensor 12 innerhalb einer Gruppe getrennt ausgewertet.

Die Fadengeschwindigkeits-Sensoren 12 bilden auch gleichzeitig jeweils Fadenführungen, d.h. einen geschlossenen Ring, durch den die Fäden geführt werden, so dass man auf den Lauf der Fäden Einfluss nehmen kann.

Die Fadengeschwindigkeits-Sensoren sind als piezoelektrische Sensoren ausgebildet. Derartige Sensoren werden beispielsweise von der Firma ROJ, **Stadt, Land** angeboten.

Die Fadengeschwindigkeits-Sensoren 12a, 12b, 12c sind am Ausgang des Gatters 3 angeordnet. Sie haben damit den größtmöglichen Abstand zur Schärtrommel 2. Wenn ein Fehler auftritt, dann kann die Schärtrommel 2 vielfach angehalten werden, bevor eine große Anzahl von Windungen fehlerhaft auf der Schärtrommel 2 erzeugt worden sind. Im günstigsten Fall kann die Schärtrommel 2 sogar angehalten werden, bevor eine komplette Windung fertig gestellt worden ist. In diesem Fall kann eine Bedienungsperson eine Korrektur von Hand vornehmen.

Fig. 2 zeigt einen Lerneingang 17 am Modul 15, mit dem man die Fadengeschwindigkeits-Sensoren sozusagen selbstlernend ausbilden kann. Hierzu werden in einer Lernphase alle durch das Modul 15 geleiteten Fäden auf dem Umfang der Schärtrommel 2 aufgewickelt, die sich hierzu mit der späteren Betriebsgeschwindigkeit dreht, beispielsweise 30, 40, 50 oder 100 U/min. Durch ein entsprechendes Signal am Lerneingang 17 wird den Fadengeschwindigkeits-Sensoren mitgeteilt, dass diese Geschwindigkeit zum zweiten Geschwindigkeitsbereich gehört. Danach können die Fäden auf die Hilfstransporteinrichtung 7 aufgewickelt werden und durch ein entsprechendes Signal am Lerneingang 17 lernen die Fadengeschwindigkeits-Sensoren, dass diese Geschwindigkeit dann zum ersten Geschwindigkeitsbereich gehört.

## Patentansprüche

1. Musterkettenschärmaschine mit einer Schärtrommel (2), die eine Achse (4) und parallel zu der Achse (4) bewegbare Transportflächen (6) an ihrem Umfang aufweist, einer Hilfstransporteinrichtung (7), die einen Aufnahmebereich vor einer Stirnseite der Schärtrommel (2) aufweist, einem Gatter (3), in dem mindestens eine Spule (8a, 8b, 8c) angeordnet ist, und mindestens einem Fadenführer (10a, 10b, 10c), der zwischen dem Gatter (3) und der Schärtrommel (2) angeordnet ist und einen Faden (9a, 9b, 9c) von der Spule (8a, 8b, 8c) zu der Schärtrommel (2) führt, wobei der Fadenführer (10a, 10b, 10c) und die Schärtrommel (2) relativ zueinander in Umfangsrichtung um die Achse (4) und in Axialrichtung parallel zu der Achse (4) bewegbar sind und der Faden (9a, 9b, 9c) in Abhängigkeit von einer Position des Fadenführers (10a, 10b, 10c) parallel zur Achse (4) auf dem Umfang der Schärtrommel (2) oder auf der Hilfstransporteinrichtung (7) ablegbar ist, **dadurch gekennzeichnet, dass** zwischen der Spule (8a, 8b, 8c) und der Schärtrommel (2) ein Fadengeschwindigkeits-Sensor (12a, 12b, 12c) angeordnet ist.

2. Musterkettenschärmaschine nach Anspruch 1, **dadurch gekennzeichnet, dass** der Fadengeschwindigkeits-Sensor (12a, 12b, 12c) ein erstes Signal erzeugt, wenn sich der Faden (9a, 9b, 9c) in einem ersten Geschwindigkeitsbereich bewegt, und ein zweites Signal erzeugt, wenn sich der Faden (9a, 9b, 9c) in einem zweiten Geschwindigkeitsbereich bewegt, wobei sich der erste Geschwindigkeitsbereich vom zweiten Geschwindigkeitsbereich unterscheidet.

3. Musterkettenschärmaschine nach Anspruch 2, **dadurch gekennzeichnet, dass** der erste Geschwindigkeitsbereich und der zweite Geschwindigkeitsbereich einen vorbestimmten Abstand zueinander aufweisen.

4. Musterkettenschärmaschine nach Anspruch 2 oder 3, **dadurch gekennzeichnet, dass** der Fadengeschwindigkeits-Sensor einen Lerneingang (17) aufweist, mit dem eine aktuelle Fadengeschwindigkeit dem ersten Geschwindigkeitsbereich oder dem zweiten Geschwindigkeitsbereich zuweisbar ist.

5. Musterkettenschärmaschine nach einem der Ansprüche 2 bis 4, **dadurch gekennzeichnet, dass** der erste Geschwindigkeitsbereich Geschwindigkeiten von 0 bis 60 m/min und der zweite Geschwindigkeitsbereich Geschwindigkeiten von mehr als 200 m/min umfasst.

6. Musterkettenschärmaschine nach einem der Ansprüche 1 bis 5, **dadurch gekennzeichnet, dass** der Fadengeschwindigkeits-Sensor (12a, 12b, 12c) am Ausgang des Gatters (3) angeordnet ist.

7. Musterkettenschärmaschine nach einem der Ansprüche 1 bis 6, **dadurch gekennzeichnet, dass** der Fadengeschwindigkeits-Sensor (12a, 12b, 12c) eine Fadenführung bildet.

8. Musterkettenschärmaschine nach einem der Ansprüche 1 bis 7, **dadurch gekennzeichnet, dass** mehrere Fadengeschwindigkeits-Sensoren (12) gruppenweise zusammengefasst sind.

9. Musterkettenschärmaschine nach einem der Ansprüche 1 bis 8, **dadurch gekennzeichnet, dass** der Fadengeschwindigkeits-Sensor (12a, 12b, 12c) über eine Bus-Leitung (13) mit einer Steuereinrichtung (14) der Musterkettenschärmaschine (1) verbunden ist.

10. Musterkettenschärmaschine nach einem der Ansprüche 1 bis 9, **dadurch gekennzeichnet, dass** der Fadengeschwindigkeits-Sensor (12a, 12b, 12c) als piezoelektrischer Sensor ausgebildet ist.

## Claims

1. Sample warper with a warping drum (2) which has an axis (4) and, on its circumference, transport surfaces (6) movable parallel to the axis (4), with an auxiliary transport device (7) which has a reception region in front of an end face of the warping drum (2), with a creel (3) in which at least one bobbin (8a, 8b, 8c) is arranged, and with at least one thread guide (10a, 10b, 10c) which is arranged between the creel (3) and the warping drum (2) and which guides a thread (9a, 9b, 9c) from the bobbin (8a, 8b, 8c) to the warping drum (2), the thread guide (10a, 10b, 10c) and the warping drum (2) being movable in relation to one another in the circumferential direction about the axis (4) and in the axial direction parallel to the axis (4), and the thread (9a, 9b, 9c) being depositable, parallel to the axis (4), on the circumference of the warping drum (2) or on the auxiliary transport device (7) as a function of a position of the thread guide (10a, 10b, 10c), **characterized in that** a thread-speed sensor (12a, 12b, 12c) is arranged between the bobbin (8a, 8b, 8c) and the warping drum (2).

2. Sample warper according to Claim 1, **characterized in that** the thread-speed sensor (12a, 12b, 12c) generates a first signal when the thread (9a, 9b, 9c) is moving in a first speed range, and generates a second signal when the thread (9a, 9b, 9c) is moving in a second speed range, the first speed range differing from the second speed range.

3. Sample warper according to Claim 2, **characterized in that** the first speed range and the second speed range are at a predetermined distance from one another.

4. Sample warper according to Claim 2 or 3, **characterized in that** the thread-speed sensor has a learning input (17), by means of which a current thread speed can be assigned to the first speed range or to the second speed range.

5. Sample warper according to one of Claims 2 to 4, **characterized in that** the first speed range comprises speeds of 0 to 60 m/min and the second speed range comprises speeds of more than 200 m/min.

6. Sample warper according to one of Claims 1 to 5, **characterized in that** the thread-speed sensor (12a, 12b, 12c) is arranged at the exit of the creel (3).

7. Sample warper according to one of Claims 1 to 6, **characterized in that** the thread-speed sensor (12a, 12b, 12c) constitutes a thread guide.

8. Sample warper according to one of Claims 1 to 7, **characterized in that** a plurality of thread-speed sensors (12) are combined in groups.

9. Sample warper according to one of Claims 1 to 8, **characterized in that** the thread-speed sensor (12a, 12b, 12c) is connected to a control device (14) of the Sample warper (1) via a bus line (13).

10. Sample warper according to one of Claims 1 to 9, **characterized in that** the thread-speed sensor (12a, 12b, 12c) is designed as a piezoelectric sensor.

## Revendications

1. Ourdissoir d'échantillonnage comprenant un tambour d'ourdissoir (2), qui présente un axe (4) et des surfaces de transport (6) qui peuvent se déplacer parallèlement à l'axe (4) sur sa circonférence, un dispositif de transport auxiliaire (7), qui présente une zone réceptrice devant un côté frontal du tambour d'ourdissoir (2), un râtelier (3) dans lequel est aménagée au moins une bobine (8a, 8b, 8c), et au moins un guide-fil (10a, 10b, 10c), qui est aménagé entre le râtelier (3) et le tambour d'ourdissoir (2) et guide un fil (9a, 9b, 9c) de la bobine (8a, 8b, 8c) au tambour d'ourdissoir (2), dans lequel le guide-fil (10a, 10b, 10c) et le tambour d'ourdissoir (2) peuvent se déplacer l'un par rapport à l'autre dans la direction circonférentielle autour de l'axe (4) et dans la direction axiale parallèlement à l'axe (4) et le fil (9a, 9b, 9c) peut être déposé en fonction d'une position du guide-fil (10a, 10b, 10c) parallèlement à l'axe (4) sur la circonférence du tambour d'ourdissoir (2) ou sur le dispositif de transport auxiliaire (7), **caractérisé en ce qu'**un capteur de vitesse de fil (12a, 12b, 12c) est aménagé entre la bobine (8a, 8b, 8c) et le tambour d'ourdissoir (2).

2. Ourdissoir d'échantillonnage selon la revendication 1, **caractérisé en ce que** le capteur de vitesse de fil (12a, 12b, 12c) produit un premier signal lorsque le fil (9a, 9b, 9c) se déplace dans une première plage de vitesses et produit un second signal lorsque le fil (9a, 9b, 9c) se déplace dans une seconde plage de vitesses, dans lequel la première plage de vitesses se différencie de la seconde plage de vitesses.

3. Ourdissoir d'échantillonnage selon la revendication 2, **caractérisé en ce que** la première plage de vitesses et la seconde plage de vitesses présentent un écart prédéterminé mutuel.

4. Ourdissoir d'échantillonnage selon la revendication 2 ou la revendication 3, **caractérisé en ce que** le capteur de vitesse de fil présente une entrée d'adaptation (17) avec laquelle une vitesse courante du fil peut être affectée à la première plage de vitesses ou à la seconde plage de vitesses.

5. Ourdissoir d'échantillonnage selon l'une quelconque des revendications 2 à 4, **caractérisé en ce que** la première plage de vitesses comprend des vitesses de 0 à 60 m/min et la seconde plage de vitesses comprend des vitesses de plus de 200 m/min.

6. Ourdissoir d'échantillonnage selon l'une quelconque des revendications 1 à 5, **caractérisé en ce que** le capteur de vitesse de fil (12a, 12b, 12c) est aménagé à la sortie du râtelier (3).

7. Ourdissoir d'échantillonnage selon l'une quelconque des revendications 1 à 6, **caractérisé en ce que** le capteur de vitesse de fil (12a, 12b, 12c) forme un guide-fil.

8. Ourdissoir d'échantillonnage selon l'une quelconque des revendications 1 à 7, **caractérisé en ce que** plusieurs capteurs de vitesse de fil (12) sont regroupés.

9. Ourdissoir d'échantillonnage selon l'une quelconque des revendications 1 à 8, **caractérisé en ce que** le capteur de vitesse de fil (12a, 12b, 12c) est connecté à un dispositif de commande (14) de l'ourdissoir d'échantillonnage (1) via une ligne de bus (13).

10. Ourdissoir d'échantillonnage selon l'une quelconque des revendications 1 à 9, **caractérisé en ce que** le capteur de vitesse de fil (12a, 12b, 12c) se présente sous la forme d'un capteur piézoélectrique.
